# EUROPÄISCHE PATENTANMELDUNG

(11) **EP 4 685 323 A1**
(43) Veröffentlichungstag der Anmeldung: **28.01.2026**
(21) Anmeldenummer: 25191219.2
(22) Anmeldetag: 23.07.2025
(51) Int. Cl.: E05D 15/06, E05F 15/632, E05F 15/635, E05F 15/643, E05F 15/652

(54) **ABGEDICHTETER ANTRIEB FÜR TÜRSYSTEM EINES FAHRZEUGS UND VERFAHREN ZUM ÖFFNEN UND SCHLIESSEN EINES LINEAR VERSCHIEBBAREN FLÜGELS MIT DEM ABGEDICHTETEN ANTRIEB**

(30) Priorität: 25.07.2024 DE 102024121217
(71) Anmelder: Bode - Die Tür GmbH, 34123 Kassel (DE)
(72) Erfinder: Pellegrini, Andreas, 34123 Kassel (DE)
(74) Vertreter: Patentanwälte Bauer Vorberg Kayser

(57) **Zusammenfassung**

Die Erfindung betrifft einen Antrieb (20) für einen linear verschiebbaren Flügel, insbesondere für einen Türflügel eines Fahrzeugs, insbesondere für ein Straßen- oder Schienenfahrzeug. Dieser weist auf:
- ein Antriebsgehäuse (22), mit einer sich in Bewegungsrichtung des Flügels erstreckenden Öffnung (26),
- einen Antriebsträger (24) zur Befestigung an einem Fahrzeug,
- eine innerhalb des Antriebsgehäuses (22) und sich parallel zur Öffnung (26) erstreckende Linearführung (28),
- ein an der Linearführung (28) gelagerter und entlang der Linearführung (28) bewegbarer Führungswagen (30), der sich durch die Öffnung (26) hindurcherstreckt und einen außerhalb des Antriebsgehäuses (22) angeordneten Verbindungsbereich (32) zur Verbindung mit dem Flügel aufweist.

Der Antrieb ist dadurch gekennzeichnet, dass
- im Bereich der Öffnung (26) auf einer Außenseite (34) des Antriebsgehäuses (22) ein Dichtungsband (36) angeordnet ist, welches die Öffnung (26) weitgehend verschließt,
- der Führungswagen (28) zumindest ein Kontaktelement (38) aufweist, welches zwischen dem Dichtungsband (36) und der Außenseite (34) des Antriebsgehäuses (22) derart angeordnet ist, dass es während der Linearbewegung des Führungswagens (28) mit dem Dichtungsband (36) in Kontakt bleibt und dadurch einen Abstand des Dichtungsbands (36) von der Öffnung (26) bereichsweise erhöht.

## Beschreibung

Die vorliegende Erfindung betrifft einen Antrieb für ein Türsystem für ein Fahrzeug, insbesondere für ein Straßen- oder Schienenfahrzeug.

Die Erfindung kann sich sowohl auf Straßenfahrzeuge als auch auf Schienenfahrzeuge beziehen, auch eine Verwendung in Fahrzeugen anderweitiger Fahrzeugkategorien, z. B. Luftfahrzeugen oder Wasserfahrzeugen, ist denkbar. Unter einem Straßenfahrzeug ist insbesondere ein radgebundenes Fahrzeug, z. B. ein Fahrzeug des öffentlichen Personenverkehrs wie ein Bus, zu verstehen. Unter einem Schienenfahrzeug sind ebenfalls insbesondere Fahrzeuge des öffentlichen Personenverkehrs wie Züge, Straßenbahnen, Trams, U-Bahnen, S-Bahnen, Nahverkehrszüge, Fernverkehrszüge, Regionalverkehrszüge oder dergleichen zu verstehen.

Die Erfindung eignet sich insbesondere für eine Schiebetür eines Fahrzeugs, die im Wesentlichen linear, üblicherweise parallel zu einer Fahrzeugaußenwand, verschoben wird. Es sind einflüglige oder zweiflüglige Fahrgasttüren bzw. Schiebetüren bekannt, auf "einen" Türflügel bezogene Termini und Beschreibungspassagen schließen demnach nicht aus, dass die Erfindung auch bei zwei- oder mehrflügligen Fahrgasttüren zum Einsatz kommen kann. Unter einem "Türflügel" kann synonym auch ein "Türblatt" oder eine Tür verstanden werden.

Führungseinrichtungen für solche Türsysteme sind aus dem Stand der Technik allgemein bekannt. Üblicherweise ist am Fahrzeug oberhalb der Türöffnung ein Längsprofil vorgesehen, an dem eine Führungsschiene beispielsweise über Nutensteine und/oder Schrauben an einem biege- und torsionssteifen Trägerprofil befestigt ist. In der Führungsschiene ist ein mit dem Türflügel verbundener Läufer linearbeweglich geführt, in der Regel angetrieben über einen Zahnriemen oder eine Spindel.

Ein wesentliches Problem besteht bei solchen Antrieb en darin, diese gegen Schmutz und Feuchtigkeit zu schützen. Dies ist schwierig, da der oberhalb der Türöffnung angeordnete Antrieb eine nach unten gerichtete Öffnung aufweisen muss, durch die sich ein Verbindungselement, welches die Türflügel mit dem Anrieb verbindet, hindurch erstreckt.

Bekannt sind beispielsweise schleifende Lippen- oder Bürstendichtungen. Diese Dichtungen sind als feststehende Dichtungen ausgeführt und der Türflügel bleibt während der Öffnungs- und Schließbewegung mit ihnen in Kontakt. Aufgrund des Schleifens der Dichtung kommt es dabei zu einer Erhöhung der notwendigen Schiebekräfte und zu einem relativ großen Verschleiß.

Da die Abdichtung des Antriebs bzw. einzelner Bauteile bisher kaum möglich ist, werden exponierte Bauteile oder Baugruppen im und am Antrieb ertüchtigt, um gegen alle auftretenden Umwelt- und Betriebseinflüsse resistent zu sein. Dies ist mit erhöhtem Aufwand und Kosten verbunden. Hinzu kommt, dass das Gesamtgewicht solcher Antrieb dadurch steigt.

Der vorliegenden Erfindung liegt die Aufgabe zugrunde, einen Antrieb für einen linear verschiebbaren Flügel, beispielsweise für ein Türsystem eines Fahrzeugs, insbesondere eines Straßen- oder Schienenfahrzeugs bereitzustellen, der möglichst wirkungsvoll gegen Umwelteinflüsse, insbesondere gegen Schmutz abgedichtet ist. Die Abdichtung soll dabei möglichst widerstandsfähig und langlebig ausgeführt sein. Weiterhin soll ein Verfahren zum Öffnen und Schließen eines linear verschiebbaren Flügels vorgeschlagen werden, welches dauerhaft zuverlässig durchführbar ist.

Zur Lösung dieser Aufgabe wird ein Antrieb mit den Merkmalen des Patentanspruchs 1 und ein Fahrzeug mit den Merkmalen des Patentanspruchs 12 vorgeschlagen. Weiterhin wird ein Verfahren mit den Verfahrensschritten des unabhängigen Patentanspruchs 14 vorgestellt.

Es ist darauf hinzuweisen, dass die in den Ansprüchen einzeln aufgeführten Merkmale in beliebiger, technisch sinnvoller Weise miteinander kombiniert werden können und weitere Ausgestaltungen der Erfindung aufzeigen. Die Beschreibung charakterisiert und spezifiziert die Erfindung insbesondere im Zusammenhang mit den Figuren zusätzlich.

Die Erfindung bezieht sich nicht nur auf Türflügel, sondern auf sämtliche angetriebene längsverschiebbare Komponenten bzw. Flügel, beispielsweise Fensterflügel oder andere Flügel, mit denen Öffnungen verschlossen werden können. Der Begriff Flügel ist also als Synonym für Elemente zu verstehen, mit denen Öffnungen verschlossen werden. Die Erfindung wird zum besseren Verständnis im Folgenden aber für eine Nutzung mit einem Türflügel eines Fahrzeugs erläutert.

Der Antrieb weist ein Antriebsgehäuse mit einer sich in Bewegungsrichtung des Flügels erstreckenden Öffnung auf und ist über einen Antriebsträger beispielsweise an einem Fahrzeug befestigt. Innerhalb des Antriebsgehäuses befindet eine sich parallel zur Öffnung erstreckende Linearführung. An der Linearführung ist ein sich entlang einer Führungsbahn bewegbarer Führungswagen gelagert, der sich durch die Öffnung hindurcherstreckt und einen außerhalb des Antriebsgehäuses angeordneten Verbindungsbereich zur Verbindung mit dem Flügel aufweist. Innerhalb des Antriebsgehäuses kann sich auch ein geeigneter Motor für den Antrieb des Führungswagens befinden, beispielsweise ein elektrisch angetriebener Rollenwagen, ein Zahnriemen- oder ein Spindelantrieb. Der Motor kann auch außerhalb des Antriebsgehäuses am Fahrzeug angeordnet und über geeignete Mittel mit dem Führungswagen verbunden sein.

Erfindungsgemäß ist im Bereich der Öffnung auf einer Außenseite des Antriebsgehäuses ein Dichtungsband angeordnet, welches die schlitzartige, längliche Öffnung weitgehend verschließt. Der Führungswagen weist zumindest ein Kontaktelement auf, welches zwischen dem Dichtungsband und der Außenseite des Antriebsgehäuses derart angeordnet ist, dass es während der Linearbewegung des Führungswagens entlang der Öffnung mit dem Dichtungsband in Kontakt bleibt und dadurch einen Abstand des Dichtungsbands von der Öffnung bereichsweise erhöht, das Dichtungsband also von der Öffnung abhebt.

Der erfindungsgemäße Antrieb basiert auf der Erkenntnis, dass die Öffnung im Antriebsgehäuse möglichst vollständig geschlossen sein sollte, damit keine oder zumindest deutlich weniger Schmutzpartikel eindringen können. Bei der erfindungsgemäßen Ausführung ist dies der Fall, lediglich oberhalb des Führungswagens liegt das Dichtungsband nicht an der Öffnung an. In diesem Bereich ist die Öffnung aber ohnehin durch den Führungswagen verkleinert bzw. abgedeckt. Bewegt sich der Führungswagen, legt sich das Dichtungsband in Bewegungsrichtung hinter dem Führungswagen wieder an die Öffnung an, während es oberhalb des sich bewegenden Führungswagens von der Öffnung abgehoben wird. Die Öffnung istalso nur kurzzeitig im Bereich oberhalb des Führungswagens freigegeben.

Der Verbindungsbereich, der unterhalb der Öffnung angeordnet und an dem der Türflügel befestigt ist, weist vorteilhafterweise einen Vertikalbereich auf, der in horizontaler Richtung, also im Querschnitt, neben der Öffnung des Antriebsgehäuses angeordnet ist. Das Kontaktelement ist vorzugsweise an diesem Vertikalbereich gelagert und erstreckt sich von diesem seitlich zwischen das Dichtungsband und die Öffnung. Wird also der Führungswagen verfahren, wird das Kontaktelement entlang des Dichtungsbands bewegt und hebt dieses entsprechend von der Öffnung ab.

Der sich unterhalb der Öffnung befindliche Verbindungsbereich kann zusätzlich zur Lagerung des Führungswagens innerhalb des Antriebsgehäuse eine weitere Lagerung aufweisen, die beispielsweise durch eine Schiene gebildet ist, die unterhalb des Antriebsgehäuses verläuft und in der ein oder mehrere Rollenelemente abrollen oder Gleitelemente geführt sind.

Es hat sich als besonders vorteilhaft erwiesen, wenn am Vertikalbereich neben dem Kontaktelement zusätzlich ein Führungselement angeordnet ist, welches sich vom Vertikalbereich parallel zum Kontaktelement erstreckt, wobei das Dichtungsband aber zwischen der Öffnung und dem Führungselement angeordnet ist. Das Dichtungsband wird also durch die beiden Elemente in seiner Ebene versetzt, es ist etwa s- oder z-förmig geführt. Das Führungselement hält das Dichtungsband an der Öffnung, während das Kontaktelement das Dichtungsband von der Öffnung abhebt.

In einer besonderes einfachen, aber trotzdem zuverlässigen und stabilen Variante sind zwei Führungselemente vorgesehen, zwischen denen das Kontaktelement angeordnet ist. Somit ist in beiden Bewegungsrichtungen des Führungswagens jeweils ein Führungselement vor dem Kontaktelement und ein Führungselement hinter dem Kontaktelement angeordnet, sodass das Dichtungsband vor und nach dem Abheben durch die Kontaktelement wirksam gegen die Öffnung gedrückt wird.

Vorteilhafterweise können auch zwei in Bewegungsrichtung nebeneinander angeordnete Kontaktelemente vorgesehen sein, wodurch das Dichtungsband über ein etwas größeren Bereich von der Öffnung abgehoben wird. Auch bei dieser Variante sind vorzugsweise zwei Führungselemente vorgesehen sind, zwischen denen die beiden Kontaktelemente angeordnet sind. Diese Anordnung hat Vorteile hinsichtlich der Lastverteilung und des zuverlässigen Ab- und Andrückens des Dichtungsband über den gesamten Verfahrweg.

Die Kontakt- und Führungselemente können als starre und unbewegliche Gleitelemente ausgeführt sein, wobei verschiedene Formen geeignet sind. Beispielsweise eignen sich runde oder elliptische Formen besonders gut, da diese nur einen sehr geringen Widerstand am Dichtungsband erzeugen.

Alternativ können die Kontakt- und Führungselemente vorteilhafterweise auch als Rollkörper, insbesondere als drehbare Rollen ausgeführt sein, was ebenfalls die Leichtgängigkeit und einen geringen Widerstand während des Verfahrens fördert. Auch eine Mischform ist möglich, beispielsweise eine Ausbildung der Führungselemente als Gleitkörper und der Kontaktelemente als Rollkörper, oder umgekehrt.

Das Dichtungsband ist vorzugsweise aus einem widerstandsfähigen und langlebigen, nicht dehnbaren Material gefertigt. Hierzu eignen sich beispielsweise entsprechende Kunststoffe oder auch Carbon oder Kevlar. Diese sind relativ kostengünstig herstellbar, leicht und leicht zu verarbeiten. In einer besonders vorteilhaften Ausführungsvariante können diese mit einem Gewebe verstärkt ausgeführt sein, um eine unerwünschte Ausdehnung zu reduzieren oder sogar zu verhindern. Auch ist ein Dichtungsband einsetzbar, welches ausschließlich aus einem Gewebe besteht. Gewebe haben den Vorteil, dass diese besonders leicht sind und sich leicht verarbeiten lassen.

Denkbar ist auch ein dünnes Stahlband, welches eine sehr hohe Widerstandsfähigkeit aufweist. Stahl weist darüber hinaus eine glatte Oberfläche auf, ist UV-beständig und weist auch über seine Lebensdauer keine Längenänderung auf.

Alternativ können auch widerstandsfähige Gewebe verwendet werden, die ebenfalls aus Kunststoff, Carbon, Kevlar oder Metall bestehen können. Das Dichtungsband kann aber auch aus einem elastischen Material gebildet sein, was die Rückbewegung in die die Öffnung verschließende Position unterstützt.

Das Antriebsgehäuse kann eine eigene Rückwand aufweisen, die beispielsweise vollständig durch den Antriebsträger gebildet ist oder die auf ihrer nach innen gerichteten Seite mit dem Antriebsträger verbunden ist. Die Rückwand des Antriebsgehäuses kann aber auch zumindest teilweise durch eine Außenseite des Fahrzeugs gebildet sein.

Ein wesentlicher Vorteil Erfindung besteht auch darin, dass diese für ein nachrüstbarbares, funktionsfähiges Modul geeignet ist. In einer besonders vorteilhaften Ausführungsvariante ist der Antrieb inklusive einem Antriebsmotor zum Antrieb des Führungswagens im Antriebsgehäuse untergebracht und kann als Gesamtheit oberhalb einer Türöffnung an bereits gefertigte Fahrzeugen angebracht werden. Das Modul muss dann lediglich elektrisch und/oder mechanisch/hydraulisch verbunden werden. Auch ist es möglich, dass sich der Motor bereits im Fahrzeug befindet und lediglich der Führungswagen mit dem Motor verbunden werden muss. Grundsätzlich eignet sich die erfindungsgemäße Abdichtung des Antriebsgehäuses aber auch für eine nicht angetriebenen bzw. manuell verschiebbaren Flügel, wie sie zum Beispiel bei Schiebetüren im Wohnungs- und Hausbereich verwendet werden, beispielsweise für Wintergärten.

Die Möglichkeit den Antrieb als Ganzes (d.h. nicht in Form von Einzelteilen) an oder in das Fahrzeug einzubauen, vereinfacht den Montageprozess eines Türsystems im Vergleich zu der aus dem Stand der Technik bekannten Assemblierung einzelner Türkomponenten an einem durch ein Fahrzeuggerüst ausgebildetes Fahrzeug-Türportal. Eine zeitaufwendige Montage der Einzelkomponenten des Antriebs am Fahrzeug wird somit vermieden. Insbesondere im Bereich der Serienfertigung kann das Einbauen von Türsystem-Baugruppen als Ganzes in ein Fahrzeug die Montagegeschwindigkeit inhärent erhöhen.

Die vorliegende Erfindung betrifft auch ein Fahrzeug, insbesondere Straßen- oder Schienenfahrzeug, welches den beschriebenen erfindungsgemäßen Antrieb aufweist. Dieser ist vorzugsweise auf einer Außenseite des Fahrzeugs oberhalb der Türöffnung montiert.

Ein erfindungsgemäßes Verfahren zum Öffnen und Schließen eines linear verschiebbaren Flügels, insbesondere für einen Türflügel eines Fahrzeugs, insbesondere für ein Straßen- oder Schienenfahrzeug, weist die nachfolgenden Verfahrensschritte auf:
- Bewegen eines Führungswagens, der sich durch eine Öffnung eines Antriebsgehäuses erstreckt, entlang der Öffnung,
- Abheben eines Dichtungsbands, welches die Öffnung von außen abdeckt, mit Hilfe eines Kontaktelements, welches derart am Führungswagen gelagert und sich zwischen das Dichtungsband und einer Außenseite des Antriebsgehäuses hineinerstreckt, dass es während der Linearbewegung des Führungswagens mit dem Dichtungsband in Kontakt bleibt und dadurch einen Abstand des Dichtungsbands von der Öffnung bereichsweise erhöht.

Die Erfindung wird weiterhin anhand der nachfolgenden Figuren näher erläutert. Diese sind nur beispielhaft zu verstehen und sollen die Erfindung nicht auf die gezeigten Ausführungsbeispiele beschränken.

Es zeigen:
- Fig. 1: eine perspektivische Ansicht eines erfindungsgemäßen Antriebs für einen Türflügel mit abgedecktem Führungswagen;
- Fig. 2: eine Seitenansicht des Antriebs aus Figur 1 mit Verfahrweg,
- Fig. 3: eine Schnittdarstellung des Antriebs aus Figur 1 mit geöffnetem Führungswagen;
- Fig. 4: eine vergrößerte Seitenansicht des Antriebs aus Figur 1;
- Fig. 5: eine Schnittdarstellung des Antriebs gemäß der Schnittline A - A in Figur 4;
- Fig. 6: eine Schnittdarstellung des Antriebs gemäß der Schnittline B - B in Figur 4;

Insbesondere die Figuren 1 bis 3 zeigen eine bevorzugte Ausführungsvariante eines Antriebs 20. Dieser weist ein Antriebsgehäuse 22 auf, in dem ein Antriebsträger 24 zur Verbindung mit einem nicht dargestellten Fahrzeug angeordnet ist. Im gezeigten Ausführungsbeispiel bildet der Antriebsträger 24 gleichzeitig auch eine Rückwand des Antriebsgehäuses 22 aus.

Innerhalb des Antriebsgehäuses ist eine Linearführung 28 ausgebildet, die im gezeigten Ausführungsbeispiel durch den Antriebsträger 24 ausgebildet ist. Die Linearführung 28 weist eine sich in Bewegungsrichtung des Türflügels erstreckende Führungsbahn 25 auf, in der an einem Führungswagen 30 drehbar gelagerte Rollen 31 geführt sind. Der Führungswagen 30 ist entlang der Führungsbahn 25 verschiebbar, Figur 2 verdeutlicht den Verfahrweg X.

Ein Antriebsmotor 44 ist im gezeigten Ausführungsbeispiel ebenfalls im Antriebsgehäuse 22 angeordnet und treibt den Führungswagen 30 an.

Der Führungswagen 30 weist einen Verbindungsbereich 32 auf, der mit einem nicht gezeigten Flügel, insbesondere einem Türflügel, verbunden werden kann. Dazu sind geeignete Verbindungsmittel 33 vorgesehen.

Die Figuren 3, 5 und 6 zeigen den Antrieb 20 jeweils im Schnitt und verdeutlichen, dass das Antriebsgehäuse 22 eine obere Abdeckung 35 und eine untere Abdeckung 37 aufweist, die über eine Labyrinthdichtung 39 miteinander verbunden sind. Die beiden Abdeckung 39 schützen somit den Innenraum des Antriebsgehäuses 22 vor eindringendem Schmutz oder Wasser.

In den Figuren ebenfalls erkennbar ist eine Öffnung 26, durch die sich der Führungswagen 30 hindurcherstreckt. Der Verbindungsbereich 32 ist auf einer Außenseite 34 des Antriebsgehäuses 22 bzw. der Öffnung 26 angeordnet, die Lagerung des Führungswagens 30 an der Linearführung 28 dagegen im Innenraum des Antriebsgehäuses 22.

Ein an der Außenseite 34 des Antriebsgehäuses 22 angeordnetes Dichtungsband 36 erstreckt sich entlang der Öffnung 26 und dichtet diese ab. Lediglich im Bereich des Führungswagens 30 ist das Dichtungsband 36 von der Öffnung 26 beabstandet und gibt diese frei. Dies ist notwendig, damit sich der Führungswagen 30 entlang der Öffnung 26 bewegen kann.

Das Abheben des Dichtungsbands 36 erfolgt mithilfe von Kontaktelementen 38, die an einem Vertikalbereich 40 des Verbindungsbereich 32 gelagert sind und sich zwischen die Öffnung 26 und das Dichtungsband 36 erstrecken. Der Vertikalbereich 40 des Verbindungsbereichs 32 ist im Schnitt seitlich versetzt neben der Öffnung 26 angeordnet, im gezeigten Ausführungsbeispiel auf der dem Antriebsträger 24 zugewandten Seite.

Bei der gezeigten Ausführungsvariante sind zwei als Rollen ausgebildete Kontaktelement 38 vorgesehen, die in Verschieberichtung des Führungswagens 30 nebeneinander angeordnet sind und gemeinsam das Dichtungsband 36 von der Öffnung 26 abheben und beabstandet halten.

Um die Abdichtung der Öffnung 26 dauerhaft zu gewährleisten und zu verbessern sind weiterhin Führungselemente 42 vorgesehen, die ebenfalls auf der Außenseite 34 des Antriebsgehäuses 22 angeordnet sind, aber das Dichtungsband 36 von außen gegen die Öffnung 26 drücken. Die beiden Führungselemente 42 sind ebenfalls als Rollen ausgeführt. Sie befinden sich in vertikaler Richtung näher an der Öffnung 26, die Kontaktelemente 38 sind zwischen den beiden Führungselementen 42 angeordnet. Auf die in vertikaler Richtung unterschiedliche Positionierung der Kontaktelemente 38 und der Führungselemente 42 kann dann verzichtet werden, wenn die Führungselemente 42 einen größeren Durchmesser als die Kontaktelemente 38 aufweisen.

Figur 5 verdeutlicht, dass die Öffnung 26 durch das Dichtungsband 36 verschlossen ist, wenn sich der Führungswagen 30 nicht darunter befindet. Ist dies der Fall, wie auch in Figur 6 gezeigt, weist das Dichtungsband 36 einen größeren Abstand zur Öffnung 26 auf bzw. ist es von dieser abgehoben. Wird der Führungswagen 30 entlang der Linearführung 28 verschoben, bleibt das Dichtungsband 36 ortsfest in seiner Position, es wird lediglich in vertikaler Richtung bewegt.

Die Erfindung eignet sich insbesondere für eine Schiebetür eines Fahrzeugs und wurde auch für eine solche Variante beschrieben, dennoch kann die erfindungsgemäße Idee auch auf andere Antriebe und Türsysteme übertragen werden. Beispielsweise ist ein Einsatz in Verbindung mit Schwenkschiebetüren möglich, zumindest im Bereich der Linearverschiebung der Schwenkschiebetür.

### Bezugszeichenliste

20 Antrieb
22 Antriebsgehäuse
24 Antriebsträger
25 Führungsbahn
26 Öffnung
28 Linearführung
30 Führungswagen
31 Rollen
32 Verbindungsbereich
33 Verbindungsmittel
34 Außenseite
35 obere Abdeckung
36 Dichtungsband
37 untere Abdeckung
38 Kontaktelement
39 Labyrinthdichtung
40 Vertikalbereich
42 Führungselement
44 Antriebsmotor

## Patentansprüche

1. Antrieb (20) für einen linear verschiebbaren Flügel, insbesondere für einen Türflügel eines Fahrzeugs, insbesondere für ein Straßen- oder Schienenfahrzeug, aufweisend:
- ein Antriebsgehäuse (22) mit einer sich in Bewegungsrichtung des Flügels erstreckenden Öffnung (26),
- einen Antriebsträger (24) zur Befestigung an einem Fahrzeug,
- eine innerhalb des Antriebsgehäuses (22) und sich parallel zur Öffnung (26) erstreckende Linearführung (28),
- ein an der Linearführung (28) gelagerter und entlang der Linearführung (28) bewegbarer Führungswagen (30), der sich durch die Öffnung (26) hindurcherstreckt und einen außerhalb des Antriebsgehäuses (22) angeordneten Verbindungsbereich (32) zur Verbindung mit dem Flügel aufweist,
**dadurch gekennzeichnet, dass**
- im Bereich der Öffnung (26) auf einer Außenseite (34) des Antriebsgehäuses (22) ein Dichtungsband (36) angeordnet ist, welches die Öffnung (26) weitgehend verschließt,
- der Führungswagen (28) zumindest ein Kontaktelement (38) aufweist, welches zwischen dem Dichtungsband (36) und der Außenseite (34) des Antriebsgehäuses (22) derart angeordnet ist, dass es während der Linearbewegung des Führungswagens (28) mit dem Dichtungsband (36) in Kontakt bleibt und dadurch einen Abstand des Dichtungsbands (36) von der Öffnung (26) bereichsweise erhöht.

2. Antrieb (20) nach Anspruch 1, **dadurch gekennzeichnet, dass** der Verbindungsbereich (32) einen Vertikalbereich (40) aufweist, der in horizontaler Richtung neben der Öffnung (26) angeordnet ist, wobei das Kontaktelement (38) am Vertikalbereich (40) gelagert ist und sich von diesem seitlich zwischen das Dichtungsband (36) und die Öffnung (26) erstreckt.

3. Antrieb (20) Anspruch 1 oder 2, **dadurch gekennzeichnet, dass** neben dem Kontaktelement (38) ein Führungselement (42) angeordnet ist, welches sich seitlich parallel zum Kontaktelement (38) erstreckt, wobei das Dichtungsband (36) zwischen der Öffnung (26) und dem Führungselement (42) angeordnet ist.

4. Antrieb (20) nach Anspruch 3, **dadurch gekennzeichnet, dass** zwei Führungselemente (42) vorgesehen sind, zwischen denen das Kontaktelement (38) angeordnet ist.

5. Antrieb (20) nach einem der Ansprüche 1 bis 3, **dadurch gekennzeichnet, dass** zwei Kontaktelemente (38) vorgesehen sind, die in Verschieberichtung des Führungswagens (28) nebeneinander angeordnet sind und gemeinsam den Abstand des Dichtungsbands (36) von der Öffnung (26) erhöhen, wodurch das Dichtungsband (36) zwischen den Kontaktelementen (28) von der Öffnung (26) abgehoben ist, wobei weiterhin zwei Führungselemente (42) vorgesehen sind, zwischen denen die Kontaktelemente (38) angeordnet sind.

6. Antrieb (20) einem der Ansprüche 2 bis 5, **dadurch gekennzeichnet, dass** der Vertikalbereich (40) des Führungswagens (30) am Antriebsträger (24) in Verschieberichtung verschiebbar gelagert ist.

7. Antrieb (20) nach einem der Ansprüche 1 bis 6, **dadurch gekennzeichnet, dass** die Kontaktelemente (38) als Rollen ausgeführt sind.

8. Antrieb (20) nach einem der Ansprüche 3 bis 7, **dadurch gekennzeichnet, dass** die Führungselemente (42) als Rollen ausgeführt sind.

9. Antrieb (20) nach einem der Ansprüche 1 bis 8, **dadurch gekennzeichnet, dass** Dichtungsband (36) aus einem Material aus der Gruppe Metalle, insbesondere Stahl, oder Kunststoffe, insbesondere Kevlar, carbonfaserverstärkter Kunststoff, gebildet ist.

10. Antrieb (20) nach einem der Ansprüche 1 bis 9, **gekennzeichnet durch** einen Aufbau als funktionsfähiges Modul derart, dass das Modul oberhalb einer bereits vorhandenen Türöffnung montierbar ist.

11. Antrieb (20) nach Anspruch 10, **dadurch gekennzeichnet, dass** innerhalb des Moduls ein Antriebsmotor (44) zum Antrieb des Führungswagens (28) angeordnet ist.

12. Fahrzeug, insbesondere Straßen- oder Schienenfahrzeug, aufweisend einen Antrieb (20) mit den Merkmalen der Ansprüche 1 bis 11.

13. Fahrzeug nach Anspruch 12, **dadurch gekennzeichnet, dass** der Antrieb (20) mit den Merkmalen der Ansprüche 1 bis 11 auf einer Außenseite des Fahrzeugs oberhalb der Türöffnung montiert ist.

14. Verfahren zum Öffnen und Schließen eines linear verschiebbaren Flügels, insbesondere für einen Türflügel (20) eines Fahrzeugs, insbesondere für ein Straßen- oder Schienenfahrzeug, mit den Verfahrensschritten
- Bewegen eine Führungswagens (28), der sich durch eine Öffnung (26) eines Antriebsgehäuses (22) erstreckt, entlang der Öffnung (26),
- Abheben eines Dichtungsbands (36), welches die Öffnung (26) von außen abdeckt, mit Hilfe eines Kontaktelements (38), welches derart am Führungswagen (28) gelagert und sich zwischen das Dichtungsband (36) und einer Außenseite (34) des Antriebsgehäuses (22) hineinerstreckt, dass es während der Linearbewegung des Führungswagens (28) mit dem Dichtungsband (36) in Kontakt bleibt und dadurch einen Abstand des Dichtungsbands (36) von der Öffnung (26) bereichsweise erhöht.
